# EUROPÄISCHE PATENTSCHRIFT

(11) **EP 0 694 636 B1**
(45) Veröffentlichungstag und Bekanntmachung des Hinweises auf die Patenterteilung: **08.12.1999**
(21) Anmeldenummer: 95110390.2
(22) Anmeldetag: 04.07.1995
(51) Int. Cl.: D03C 1/14, F16B 39/282, F16B 23/00

(54) **Schraubverbindung, insbesondere für Schaftgestänge von Webmaschinen**
Screw connection, particularly for weaving frame linkages
Assemblage à vis, en particulier pour dispositifs d'entraînement de cadres de tissage

(30) Priorität: 30.07.1994 DE 4427127
(43) Veröffentlichungstag der Anmeldung: 31.01.1996
(73) Patentinhaber: LINDAUER DORNIER GESELLSCHAFT M.B.H, 88131 Lindau (DE)
(72) Erfinder: Rupflin, Fritz, D-88131 Lindau (DE)

(56) Entgegenhaltungen:
- EP-A- 0 241 968
- EP-A- 0 598 165
- FR-A- 1 492 368
- FR-A- 2 114 585
- FR-A- 2 466 542
- FR-A- 2 621 362
- US-A- 2 096 335

## Beschreibung

Die Erfindung betrifft Schraubverbindungen, die in den Gelenkstellen der Schaftgestänge, z.B. in die Gelenkverbindung der Antriebs- und Zugstange eingreifen und diese miteinander verbinden.
Die Schraubverbindung besteht dabei aus einem als Senkkopf-Gewindemutter fungierenden Element und aus einem als Senkkopf-Schraube fungierenden Element.

Bei bekannten Schaftgestängen bildet das verbindungsseitige Ende der Schaftstange eine Gelenkgabel mit einem ersten und einem zweiten Gabelschenkel aus. Jeder Gabelschenkel ist mit einer offenen, konischen Ausprägung versehen, die einander diametral gegenüberliegen.

Zwischen den Ausprägungen ist der innere Ring eines in der betreffenden anderen Schaftstange vorhandenen Rollenlagers zentriert.
Zur klemmenden Verbindung des Rollenlager-Innenringes mit dem verbindungsseitigen Ende der Schaftstange ist bekannt, mittels einer Senkkopf-Gewindemutter und einer Senkkopf-Schraube den Innenring zwischen die Gabelschenkel einzuspannen. Die Senkkopf-Gewindemutter ist dabei lose in der Ausprägung aufgenommen.
Eine derartige Schraubverbindung besitzt den Nachteil, daß beim Herstellen und Lösen der Schraubverbindung ein Mitdrehen der in der Ausprägung aufgenommenen Senkkopf-Gewindemutter zu verzeichnen ist. Dies erschwert den Montage- und Demontage-Prozeß der Schaftgestänge innerhalb der Webmaschine erheblich.

Um ferner eine gewisse Sicherheit u.a. gegen ungewolltes Lösen der Schraube-Mutter-Verbindung zu erhalten, ist man den Weg gegangen, zwischen dem Gewinde der Senkkopf-Gewindemutter und dem Gewinde der Senkkopf-Schraube eine hochfeste Klebverbindung herzustellen.
Bei einer erforderlichen Demontage der Schraubverbindung, dies ist z.B. bei verschlissenen Lagern oder aus anderweitigen Gründen erforderlich, erwies sich diese Klebverbindung als sehr nachteilig, weil die an sich unlösbare Verbindung nicht ohne zusätzliche Hilfsmittel gelöst werden konnte.
Als zusätzliche Hilfsmittel kommen z.B. Heißluft oder eine Gasflamme in Betracht und zwar mit einer Temperatur, die im Stande ist, den Klebstoff zu erweichen.
Diese Maßnahme führt in der Regel zur Zerstörung des zwischen den Gabelschenkeln aufgenommenen Lagers und zu Beeinträchtigungen der Gestängeteile im Bereich ihrer Erwärmung.

Bekannt ist aus der EP 0 241 968 A3 eine Schraubverbindung, die insbesondere in Hebelmechanismen von Textilmaschinen Anwendung finden soll. Solche Hebelmechanismen bestehen z.B. aus dem verbindungsseitigen Ende eines Schaftgestängeteils, das einen ersten und einen zweiten Gabelschenkel aufweist, das eine erste und eine zweite sich diametral gegenüberliegende, offene, konische Ausprägung besitzt, zwischen denen der Innenring eines in dem betreffenden anderen Schaftgestängeteil, das z.B. ein Umlenkhebel ist, aufgenommenen Rollenlagers zentriert ist. Die Gelenkverbindung wird dadurch hergestellt, daß in die konischen Ausprägungen jeweils eine einen ringförmigen, elastischen Flansch aufweisende Mutter eingelegt ist, wobei die eine Mutter ein Linksgewinde und die andere Mutter ein Rechtsgewinde besitzt und beide Muttern mittels eines Gewindebolzens, der einen Rechts- und Linksgewindeabschnitt besitzt, derart gegeneinander verspannt werden, daß die ringförmigen Flansche mit den konischen Ausprägungen eine Klemmverbindung eingehen. Nachteilig ist hierbei, daß ein Mitdrehen der Mutter in den Ausprägungen beim Herstellen und Lösen der Schraubverbindung nicht vermieden wird.

Davon ausgehend ist es Aufgabe der Erfindung, eine Schraubverbindung zur Verwendung in den Gelenkstellen der Schaftgestänge von Webmaschinen zu schaffen, die eine sichere Klemmverbindung zwischen den konischen Ausprägungen der Gabelschenkel und dem Innenring des Rollenlagers herstellt und diese Verbindung mühelos lösbar ist.

Erfindungsgemäß wird die Aufgabe dadurch gelöst, daß die Senkkopf-Gewindemutter einen sich an den Senkkopf anschließenden ersten zylindrischen Außenabschnitt ausbildet und einen sich an diesen anschließenden zweiten zylindrischen Außenabschnitt aufweist, der im Vergleich zu dem ersten Außenabschnitt einen geringeren Durchmesser besitzt.
Der erste zylindrische Außenabschnitt weist eine derartige Oberfläche auf, um zwischen sich und einer anderen Gegenfläche eine reibschlüssige und damit eine drehfeste Verbindung herzustellen.
Vorzugsweise bildet hier die Oberfläche des ersten zylindrischen Außenabschnittes eine Kerbverzahnung aus, die wenigstens bis in den Übergangsbereich zwischen den Senkkopf der Senkkopf-Gewindemutter und deren ersten zylindrischen Außenabschnitt reicht.
Die drehfeste Verbindung zwischen der betreffenden konischen Ausbildung und der Senkkopf-Gewindemutter wird durch einen Preßvorgang realisiert.
In die drehfest mit dem einen Gabelschenkel verbundene Senkkopf-Gewindemutter ist die Senkkopf-Schraube einschraubbar.
Diese Schraube ist in bekannter Weise mit einem über die Schraubenlänge ausgebildeten Innensechskant ausgerüstet.
Zur besseren Übertragung der Anzugsmomente ist es vorteilhaft, wenn anstelle eines Innensechskants die Schraube mit einer Vielkeilbohrung ausgerüstet ist, oder wenigstens ein Mitnahmelement vorhanden ist.

Die Erfindung soll nachstehende anhand eines Ausführungsbeispiels näher beschrieben werden:

Es zeigen:
- Fig. 1 :: die Senkkopf-Gewindemutter im Halbschnitt mit der Kerbverzahnung,
- Fig. 2 :: einen Teil eines Schaftgestängeteils mit den Ausprägungen als Schnittdarstellung,
- Fig. 3 :: die Schraubverbindung mit dem Innenring eines Rollenlagers, das zwischen den konischen Ausprägungen der Gabelschenkel angeordnet ist, in der Vorderansicht,
- Fig. 4: einen Schnitt gem. der Linie A-B nach Fig. 3.

Fig. 1 zeigt die Senkkopf-Gewindemutter 1 mit einem über ihre Länge ausgebildeten Gewinde 2.
Der Senkkopf 3 der Gewindemutter 1 weist eine Konizität auf, die der konischen Ausprägung 4 in einem der Gabelschenkel 5,6 des Schaftgestängeteils 7 entspricht, siehe auch Fig. 2 und 4.

Der Senkkopf 3 geht in einen ersten zylindrischen Außenabschnitt 8 über, an dem sich ein zweiter zylindrischer Außenabschnitt 9 anschließt, der zugleich die Einschraubseite für die Senkkopfschraube 10 bildet.

Der Außendurchmesser "D1" des ersten zylindrischen Außenabschnittes 8 ist im Vergleich zum Außendurchmesser "d" des zweiten zylindrischen Außenabschnitte 9 größer ausgebildet. Die Oberfläche des ersten zylindrischen Außenabschnittes 8 bildet eine Kerbverzahnung 11 aus, die wenigstens in den Übergangsbereich 12 zwischen dem Senkkopf 3 und dem ersten zylindrischen Außenabschnitt 8 hineinreicht.

Fig. 2 zeigt das Schaftgestängeteil 7. Das Schaftgestängeteil 7 besitzt zwei Gabelschenkel 5 und 6. Jeder Gabelschenkel 5 und 6 besitzt eine konische Ausprägung 4. Die konische Ausprägung 4 im Gabelschenkel 5 bildet nach dem Einpressen der Gewindemutter 1 eine Innenkontur aus, die neben dem ersten konischen Abschnitt 4a aus einem zweiten zylindrischen Abschnitt 4b besteht. Der Innendurchmesser D2 der konischen Ausprägung 4 im Gabelschenkel 5 ist dabei so bemessen, daß der erste zylindrische Abschnitt 8 der Senkkopf-Gewindemutter 1 mit dem Durchmesser D1 und der Länge L1 mit der konischen Ausprägung 4 im Gabelschenkel 5 nach dem Einpressen drehfest verbunden ist.

Fig. 3 zeigt das freie Ende des Schaftgestängeteils 7 mit der aus Senkkopf-Gewindemutter 1 und Senkkopf-Schraube 10 bestehenden Schraubverbindung in der Vorderansicht. Von der Senkkopf-Schraube 10 ist die Einschraubseite sichtbar. Die in der Senkkopf-Schraube 10 vorhandene Vielkeilbohrung 13, in die ein entsprechend ausgebildetes Schraubwerkzeug eingreift, ist hier deutlich zu sehen.

In Fig. 4 ist die Senkkopf-Gewindemutter 1 in die konische Ausprägung 4 des Gabelschenkels 5 eingepreßt. Damit besteht zwischen der Gewindemutter 1 und der Ausprägung 4 eine drehfeste Verbindung. Die Senkkopf-Schraube 10 mit der Vielkeilbohrung 13 ist in das Gewinde 2 der Senkkopf-Gewindemutter 1 eingeschraubt. Dadurch ist der Innenring 14 eines nicht dargestellten Rollenlagers zwischen dem Gabelschenkel 5 und 6 fest eingespannt.

### ZEICHNUNGS-LEGENDE

- 1: Senkkopf-Gewindemutter
- 2: Gewinde
- 3: Senkkopf
- 4: Ausprägung
- 4a: konischer Abschnitt
- 4b: zylindrischer Abschnitt
- 5: Gabelschenkel
- 6: Gabelschenkel
- 7: Schaftgestängeteil
- 8: erster zylindrischer Außenabschnitt
- 9: zweiter zylindrischer Außenabschnitt
- 10: Senkkopf-Schraube
- 11: Kerbverzahnung
- 12: Übergangsbereich
- 13: Bohrung
- 13a: Mitnahmeelement
- 14: Innenring

- D1: Außendurchmesser
- D: Außendurchmesser
- D2: Innendurchmesser
- L1: Länge

## Patentansprüche

1. Schraubverbindung für Gelenkstellen in Schaftgestängen von Webmaschinen, bestehend aus einem als Senkkopf-Gewindemutter (1) fungierenden Element und einem als Senkkopf-Schraube (10) fungierenden Element, wobei die Senkkopf-Schraube (10) eine axial durchgehende Bohrung (13) mit wenigstens einem Mitnahmeelement (13a) aufweist, mit dem ein Schraubwerkzeug in Eingriff bringbar ist **dadurch gekennzeichnet,** daß die Senkkopf-Gewindemutter (1) einen sich an den Senkkopf (3) anschließenden ersten zylindrischen Außenabschnitt (8) und einen sich daran anschließenden zweiten zylindrischen Außenabschnitt (9) mit einem zum ersten Außenabschnitt (8) vergleichweise geringeren Außendurchmesser "d" aufweist, daß der erste zylindrische Außenabschnitt (8) eine derartige Oberfläche besitzt, um zwischen sich und dem Innenkontur-Endabschnitt (4b) der konischen Ausprägung (4) eines Schaftgestängeteils (7) eine reibschlüssige Verbindung herzustellen.

2. Schraubverbindung in Gelenkstellen zwischen Schaftantriebs- und -zugstangen von Webmaschinen, wobei das verbindungsseitige Ende des einen Schaftgestängeteils (7), das einen ersten und einen zweiten Gabelschenkel (5,6) aufweist, eine erste und eine zweite sich diametral gegenüberliegende, offene, konische Ausprägung (4) besitzt, zwischen denen der Innenring (14) eines in dem betreffenden anderen Schaftgestängeteil aufgenommenen Rollenlagers zentriert ist, **dadurch gekennzeichnet,** daß in einer der konischen Ausprägungen (4) ein als Senkkopf-Gewindemutter (1) fungierendes Element drehfest und von diesem lösbar aufgenommen ist und in die andere konische Ausprägung ein als Senkkopf-Schraube (10) fungierendes Element einsetzbar und mit dem drehfesten Element verschraubbar ist.

3. Schraubverbindung nach Anspruch 1 und 2, **dadurch gekennzeichnet,** daß eine der konischen Ausprägungen (4) mit dem ersten zylindrischen Außenabschnitt (8) der Senkkopf-Gewindemutter (1) in reibschlüssiger Verbindung steht.

4. Schraubverbindung nach Anspruch 1, **dadurch gekennzeichnet,** daß die Oberfläche des ersten zylindrischen Außenabschnittes (8) eine Kerbverzahnung (11) aufweist.

5. Schraubverbindung nach Anspruch 1, **dadurch gekennzeichnet,** daß die Oberfläche des Übergangsbereiches (12), die zwischen dem Senkkopf (3) und dem ersten zylindrischen Außenabschnitt (8) der Senkkopf-Gewindemuter (1) liegt, kerbverzahnt ist.

## Claims

1. A screw connection for linkages in frame rods of weaving machines, consisting of an element serving as a countersunk head nut (1) and an element serving as a countersunk head bolt (10), the countersunk head bolt (10) having an axially continuous bore (13) with at least one engaging element (13a) with which a screwing tool can be brought into engagement, **characterised in that** the countersunk head nut (1) has a first cylindrical external portion (8) adjoining the countersunk head (3) and has a second cylindrical external portion (9) adjoining the first external portion (8) and having an external diameter "d" that is smaller in comparison with the first external portion (8), and the first cylindrical external portion (8) has a surface such that a frictional connection can be made between it and the internal contour end portion (4b) of the conical impression (4) of a frame rod part (7).

2. A screw connection in linkages between frame driving rods and pull rods of weaving machines, wherein the connection end of the one frame rod part (7), which end has a first and a second fork limb (5, 6), has a first and a second open, conical impression (4) lying diametrically opposite each other, between which is centred the inner ring (14) of a roller bearing seated in the relevant other frame rod part, **characterised in that** an element serving as a countersunk head nut (1) is seated in one of the conical impressions (4) in such a manner that it resists rotation and is separable therefrom, and an element serving as a countersunk head bolt (10) can be inserted into the other conical impression and screwed to the rotation-resisting element.

3. A screw connection according to claims 1 and 2, **characterised in that** one of the conical impressions (4) is in frictional connection with the first cylindrical external portion (8) of the countersunk head nut (1).

4. A screw connection according to claim 1, **characterised in that** the surface of the first cylindrical external portion (8) has a serration (11).

5. A screw connection according to claim 1, **characterised in that** the surface of the transition region (12) lying between the countersunk head (3) and the first cylindrical external portion (8) of the countersunk head nut (1) is serrated.

## Revendications

1. Assemblage à vis pour points d'articulation dans des tringles de mécanique d'armure de métiers à tisser, constitué d'un élément faisant fonction d'écrou à tête fraiséc (1) d'un élément faisant fonction de vis à tête fraisée (10), dans le cas duquel la vis à tête fraisée (10) présente un perçage axial traversant (13) comportant au moins un élément d'entraînement (13a) avec lequel peut venir en prise un outil à visser, caractérisé par le fait que l'écrou à tête fraisée (1) présente un premier tronçon extérieur cylindrique (8) relié à la tête fraisée (3) et un second tronçon cylindrique (9) qui est relié au premier et présente un diamètre extérieur "d" plus petit en comparaison du premier tronçon extérieur (8), que le prcmier tronçon extérieur cylindrique (8) présente une surface prévue pour réaliser une liaison par frottement entre elle et le tronçon d'extrémité (4b) du contour intérieur de l'évidement conique (4) d'une tringle (7) de mécanique d'armure.

2. Assemblage à vis dans des points d'articulation entre tringles d'entraînement et tirants de mécanique d'armure de métiers à tisser, dans le cas de laquelle l'extrémité, située du côté de l'assemblage, de la première partie (7) de la tringle de mécanique d'armure, qui présente une première et une seconde branches de fourchette (5, 6), possède un premier et un second évidements ouverts coniques (4) diamétralement situés en face l'un de l'autre, branches entre lesquelles est centrée la bague intérieure (14) d'un roulement à rouleaux reçu dans l'autre partie de la tringle de mécanique d'armure en question, caractérisé par le fait que dans l'un des évidements coniques (4), un élément faisant fonction d'écrou à tête fraisée (1) est reçu, fixe en rotation et pouvant se détacher de l'évidement, et que dans l'autre évidement conique, un élément faisant fonction de vis à tête fraisée (10) peut s'insérer et se visser avec l'élément fixe en rotation.

3. Assemblage à vis selon les revendications 1 et 2, caractérisé par le fait que l'un des éléments coniques (4) est relié par frottement au premier tronçon extérieur cylindrique (8) de l'écrou à tête fraisée (1).

4. Assemblage à vis selon les revendications 1, caractérisé par le fait que la surface du premier tronçon extérieur cylindrique (8) présente une cannelure (11) .

5. Assemblage à vis selon les revendications 1, caractérisé par le fait que la surface de la zone de transition (12) située entre la tête fraisée (3) et le premier tronçon extérieur cylindrique (8) de l'écrou à tête fraiséc (1) est cannelée.
